# EUROPÄISCHE PATENTSCHRIFT

(11) **EP 1 741 821 B1**
(45) Veröffentlichungstag und Bekanntmachung des Hinweises auf die Patenterteilung: **11.03.2009**
(21) Anmeldenummer: 06010870.1
(22) Anmeldetag: 26.05.2006
(51) Int. Cl.: D06F 39/00

(54) **Waschmaschine mit einer Transportsicherung**
Washing machine with a transport securing device
Machine à laver avec un dispositif de fixation pour le transport

(30) Priorität: 04.07.2005 DE 102005031488
(43) Veröffentlichungstag der Anmeldung: 10.01.2007
(73) Patentinhaber: Miele & Cie. KG, 33332 Gütersloh (DE)
(72) Erfinder: Aring, Franz, 33129 Delbrück (DE); Hollenhorst, Matthias, 59556 Lippstadt (DE); Nagel, Georg, 59320 Ennigerloh (DE); Nieder, Antje, 33332 Gütersloh (DE)

(56) Entgegenhaltungen:
- DE-A1- 4 215 780
- DE-A1- 10 230 781
- DE-A1- 19 914 370
- DE-C1- 10 250 494

## Beschreibung

Die Erfindung betrifft eine Waschmaschine mit einem gegenüber dem Maschinengehäuse schwingbeweglichen Waschaggregat, umfassend neben einer Waschtrommel auch einen die Waschtrommel umgebenden Laugenbehälter, welches mittels einer aus wenigstens einer Stange gebildeten Transportsicherung gegen Stöße gesichert ist, und die Stange im gesicherten Zustand in Aufnahmeeinrichtungen an einem vorderen Gehäuseteil und in weiteren Aufnahmeeinrichtungen an der Rückwand des Maschinengehäuses fixiert ist, und wobei die Stange im Mittelbereich mit dem Aggregat über den Laugenbehälter mittels Laschen kraftschlüssig verbunden ist.

Beim Transport von Waschmaschinen kann es vorkommen, dass diese aus relativ großen Höhen auf die hinteren oder auf die vorderen Gehäusefüße fallen. Dies ist insbesondere bei der Versendung von mehreren Geräten durch Speditionen oder die Bahn möglich, da dort die Geräte aus Platzgründen übereinander gestellt werden und zum Entladen von nur einer Person aus ihrer erhöhten Position aus der oberen Ebene auf den Bodenbereich herunter gezogen werden. Damit bei diesen Transportarbeiten Beschädigungen im Inneren und hier insbesondere bei den schwingbeweglichen Waschaggregaten vermieden werden, bedient man sich so genannter Transportsicherungen, die insbesondere die schwingend gelagerten Teile in dem Waschmaschinengehäuse für den Transport verstarren. Die Transportsicherungen als solches werden durch zwei an der Rückwand vorgesehene Öffnungen in das Maschineninnere eingeführt, wobei die Stangen im gesicherten Zustand in Aufnahmeeinrichtungen an der Vorder- und der Rückseite des Maschinengehäuses fixiert sind. In der fixierten Stellung sind die Stangen im Mittelbereich mit dem Laugenbehälter über Laschen form- und/oder kraftschlüssig verbunden.

So ist beispielsweise aus der DE 199 14 370 C2 eine Transportsicherung bekannt, die insbesondere für Laugenbehälter aus Stahlblech bestimmt ist. Eine andere Transportsicherung ist aus der DE 102 50 494 C1 bekannt, bei der insbesondere die Aufnahmevorrichtungen für die Stangen und die Aufnahmelaschen mit zusätzlichen Dämpfungseinrichtungen versehen sind. Diese nach dem Stand der Technik bekannten Stangenlösungen sind für aus Kunststoff gefertigte Laugenbehälter ungeeignet, weil die Krafteinleitung über ausgestellte schmale Nasen und kleine Kontaktflächen den aus Kunststoff gefertigten Laugenbehälter derart beschädigen, dass Rissbildungen auftreten können mit der Folge, dass der Behälter nicht mehr die hinreichende Dichtigkeit aufweist.

Aus der DE 42 15 780 A1 ist eine Transportsicherung bekannt, bei welcher Schrauben durch die Rückwand gesteckt und in die Behälterwand eingeschraubt werden. Die Schrauben sind in ihrem Mittelbereich als gelochte Hülse aus gehärtetem Stahl ausgebildet, wodurch eine gewisse Federwirkung bereitgestellt wird. Auf diese Weise können Stöße bzw. Schwingungen des Laugenbehälters während des Transports in stark begrenztem Maße zugelassen werden.

Aus der DE 102 30 781 A1 ist eine Transportsicherung bekannt, bei der die Schraube durch eine Abstandshülse geführt und in den Behälter eingeschraubt wird. Die Abstandshülse ist rohrartig ausgeführt und an einem Ende mit nach innen gebogenen Segmenten versehen. Mit diesen Segmenten wird die Auflagefläche an der Behälterwand vergrößert, wodurch Beschädigungen vermieden werden.

Auch sind die bekannten Lösungen einer Verschraubung des Kunststofflaugenbehälters mit der Rückwand nicht möglich, weil diese Lösung eine sehr stabile Rückwand erforderlich macht, da die Hebelwirkung des Aggregates sehr hoch ist und die Abstützung nur einseitig erfolgen kann. Außerdem werden sehr lange Schrauben benötigt, da die Aggregate geneigt im Maschinengehäuse vorgehalten werden. Das Einbringen oder Entfernen einer solchen Transportsicherung kann nur mit Hilfe eines Werkzeugs erfolgen, was die Handhabung erschwert.

Der Erfindung stellt sich somit das Problem, eine Waschmaschine mit einer Transportsicherung der eingangs genannten Art bereitzustellen, bei der eine Zerstörung oder Verformung der Behälterwand vermieden wird.

Erfindungsgemäß wird dieses Problem mit den Merkmalen des Anspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen darin, dass eine optimale Ausnutzung der Materialeigenschaften bei minimalem Fertigungsaufwand erzielt wird. Die Transportstange wird nicht geschwächt und kann so optimal die Kräfte aufnehmen. Es ist auch keine Verstärkung mehr als Vollmaterial nötig. Falls erforderlich könnte hier auch sehr festes Material eingesetzt werden. Die Verriegelungsfunktion wird durch ein Kunststoffbauteil erreicht, da sich mit diesem Werkstoff am einfachsten komplizierte Funktionen erfüllen lassen.

Hierzu ist zur Sicherung des Aggregats, insbesondere des Laugenbehälters, die Stange mit einem hülsen- oder rohrartigen Verriegelungselement versehen, welches einerseits den Form- oder Kraftschluss mit der Rückwand des Gehäuses, sowie andererseits den Form- oder Kraftschluss mit der/dem der Rückseite zugewandten angeformten Lasche oder Auge an dem Laugenbehälter herstellt. Diese Verriegelung ist besonders geeignet für einen Laugenbehälter aus Kunststoff mit einstückig angeformten Laschen, da mit dem Verriegelungselement die Krafteinwirkungen auf größere Flächen verteilt werden. Die Verstarrung des schwingbeweglichen Waschaggregates sowie die Verriegelung der Transportstange wird durch das Verriegelungselement als ein einfaches Kunststoffformteil, welches mit der Stange zusammenwirkt, in einfacher Weise herbeigeführt. Hierzu sind zur Verriegelung und zur Fixierung an dem rohrartigen Verriegelungselement Stege radial angeformt, die jeweils im Laschenbereich und im Rückwandbereich entsprechend der Stärke von Lasche und Rückwand eine Unterbrechung aufweisen. Das schwingbewegliche Waschaggregat wird somit auf Distanz zur Rückwand sowohl festgelegt als auch fixiert. Um insbesondere das Verriegelungselement und die Stange durch die Rückwand des Maschinengehäuses einzuführen, ist die Durchstecköffnung der Lasche in der Rückwand im wesentlichen kreisförmig ausgebildet, wobei diametral jeweils Aussparungen für das Durchdringen der Stege angeordnet sind.

In Weiterbildung der Erfindung ist das rohrartige Verriegelungselement aus einem Kunststoffformteil gebildet, welches endseitig auf die Stange gestülpt und durch einen Presssitz befestigt ist. Hierzu weist das hülsenartige Verriegelungselement am Innenumfang ein oder mehrere Klemmstege auf, die durch eine axial erstreckende Anlaufschräge die eingesetzte Stange fest umschließen und somit eine Befestigung durch Presssitz bereitstellen.

Zur Begrenzung des Einschubs in die Öffnung der Rückwand ist endseitig an dem Verriegelungselement ein tellerartiges Formteil angesetzt, welches nach dem Einschieben oder im verriegelten Zustand flächig an der Rückwand anliegt.

Die Verriegelung erfolgt nach dem Einsetzen der Transportstange mit dem Verriegelungselement in die vorgesehenen Öffnungen der Gehäuseteile und der Laschen des Laugenbehälters. Die Verriegelung wird durch Drehen des Verriegelungselements im eingesetzten Zustand erreicht. Hierbei werden die Stege aus ihrer Flucht zu den diametralen Aussparungen verdreht und liegen nach dem Verdrehen um ungefähr eine viertel Umdrehung mit ihren Stirnflächen gegen die die Durchstecköffnungen umgebenden Wandbereiche der Laschen bzw. Rückwand. Hierbei kann sich weder der Laugenbehälter in radialer oder axialer Richtung bewegen, noch kann die Transportstange herausgezogen werden.

Um ein ungewolltes Lösen des Verriegelungselementes zu unterbinden, wird erfindungsgemäß vorgesehen, dass in dem tellerartigen Formteil eine federnde Rastnase, die beispielsweise ausgestanzt sein kann, zur Verdrehsicherung des Verriegelungselementes angeordnet ist. Diese Rastnase ist in einer zweckmäßigen Ausführungsform an einer flächig zum tellerartigen Formteil angeordneten Blattfeder befestigt, wobei die Blattfeder mit der Rastnase einstückig aus dem tellerartigen Formteil ausgeschnitten ist. Nach dem Verdrehen des Verriegelungselementes rastet die Rastnase hinter eine Kante der diametralen Aussparungen in der Öffnung der Rückwand ein.

Für die Handhabung des Verriegelungselementes, um es beispielsweise zu lösen oder zu verspannen, sind an dem tellerartigen Formteil Griffelemente angeformt, die entsprechend wie die Streben radial ausgerichtet sind, und an der Rückwandseite des Maschinengehäuses zugänglich sind.

Ein Ausführungsbeispiel der Erfindung ist in den Zeichnungen rein schematisch dargestellt und wird nachfolgend näher beschrieben. Es zeigen:
- Fig. 1:: eine Waschmaschine;
- Fig. 2: eine perspektivische Darstellung insbesondere des Rückwandbereiches einer Waschmaschine mit angedeutetem unteren Laugenbehälter, sowie der zur Vorderseite angeordneten Strebe für die Transportsicherungsstangen;
- Fig. 3a bis c:: jeweils in Rückansicht, Seitenansicht und Draufsicht die Darstellung gemäß der Fig. 2;
- Fig. 4:: eine perspektivische Darstellung des erfindungsgemäßen Verriegelungselementes, welches am Endbereich auf der Transportstange angeordnet ist;
- Fig. 5:: im Detail das Verriegelungselement mit eingesetzter Stange und
- Fig. 6:: insbesondere den Aufnahmebereich in der Rückwandseite des Maschinengehäuses.

Die Fig. 1 zeigt eine Waschmaschine 1 in einer übersichtlichen Schnittdarstellung. Hierbei umfasst das Gehäuse 2 eine Rückwand 11 und ein vorderes Gehäuseteil 10, wobei das vordere Gehäuseteil 10 ein Rahmenteil, welches sich mit der Frontfläche verlaufend erstreckt oder eine Vorderwand ist. Innerhalb des Gehäuses 2 ist das Aggregat 3 mit einer Trommel 5 und einem die Trommel 5 umgebenden Laugenbehälter 6 schwingbeweglich aufgehängt.

Die Fig. 2 zeigt in der perspektivischen Darstellung den Rückwandbereich des einer Waschmaschine einnehmenden Maschinengehäuses 2, in dem schwingbeweglich das Waschaggregat angeordnet ist. Dabei umfasst das Waschaggregat neben der in Fig 1. dargestellten Waschtrommel 5 auch einen die Waschtrommel 5 umgebenden Laugenbehälter 6, der hier auch nur andeutungsweise dargestellt ist. Dabei ist der Laugenbehälter 6 mittels aus Transportstangen 7 gebildeten Transportsicherungen gegen Stöße gesichert. Die Stangen 7 befinden sich im gesicherten Zustand in Aufnahmeeinrichtungen 9 im vorderen Gehäuseteil 10 und weiteren Aufnahmeeinrichtungen 8 in der Rückwand 11. Dabei sind die Stangen 7 im mittleren Abschnitt mit dem Laugenbehälter 6 über Laschen oder Augen 12, 13 form- und/oder kraftschlüssig mit dem Laugenbehälter 6 verbunden. Im vorderen Bereich des mittleren Abschnitts ist die Stange 7 mit der vorderen Lasche 13 verbunden, im hinteren Bereich des mittleren Abschnitts ist die Stange 7 mit Hilfe der Verriegelungseinrichtung 14 mit der hinteren Lasche 12 kraftschlüssig verbunden.

Fig. 3a zeigt eine Rückansicht der Rückwand 11 mit eingesetzten Verriegelungseinrichtungen 14. Die Seitenansicht Fig. 3b verdeutlicht den Verlauf der eingesetzten Transportsicherung, wobei das vordere Ende der Stange 7 in die Aufnahmeeinrichtung des vordern Gehäuseteils 10 ragt und das hintere Ende mit der Stange 7 mit der übergestülpten Verriegelungseinrichtung 14 in die Rückwand 11 ragt. Im mittleren Bereich ist der schwingbewegliche Laugenbehälter 6 durch diese Stange 7 bzw. über die Verriegelungseinrichtung fixiert. Fig. 3c zeigt in einer Draufsicht, dass zwei parallel eingesetzte Stangen 7 mit jeweils einer Verriegelungseinrichtung 14 eingesetzt werden, die sich im wesentlichen seitlich am Laugenbehälter 6 erstrecken.

Die Fig. 4 zeigt in der perspektivischen Darstellung das zur Sicherung, insbesondere des aus Kunststoff gefertigten Laugenbehälters 6, ausgebildete Verriegelungselement 14, welches hülsen- oder rohrartig auf die Stange 7 gestülpt wird (Fig. 5). Das Verriegelungselement 14 vereint zwei Funktionen, wobei es einerseits den Form- und Kraftschluss mit der Rückwand 11 des Gehäuses 2, sowie andererseits den Form- und Kraftschluss mit der oder dem der Rückseite zugewandten angeformten Lasche oder Auge 12 an dem Laugenbehälter 6 herstellt. Dabei sind zur Verriegelung und zur Fixierung an dem rohrartigen Verriegelungselement 14 Stege 15 radial angeformt, die im Laschenbereich oder im Rückwandbereich entsprechend der Stärke von Lasche 12 und Rückwand 11 unterbrochen sind. Wie insbesondere aus der Fig. 6 zu erkennen ist, ist die Durchstecköffnung 18 der Rückwand 11 im wesentlichen kreisförmig ausgebildet, wobei diametral jeweils Aussparungen 19 für das Durchdringen der Stege 15 angeordnet sind. Die Durchstecköffnung 17 der Lasche 12 ist in gleicher Weise ausgeführt.

Wie aus der Figur 4 zu erkennen ist, ist das rohrartige Verriegelungselement 14 aus einem einstückigen Kunststoffformteil gebildet, welches endseitig auf die Stange 7 gestülpt und kraftschlüssig in einen Presssitz geschoben ist. Es versteht sich nun von selbst, dass, wenn die Stange 7 in das rohrartige Verriegelungselement 14 eingeschoben wird, das Verriegelungselement 14 mittels der angeformten Vorsprüngen 23 eine Verdrehung der Stange 7 innerhalb des Verriegelungselements 14 verhindert. Wie in Fig. 5 dargestellt, sind im Innenumfang des rohrförmigen Verriegelungselementes 14 Klemmstege 25 angeformt, die sich gegen den Außenumfang der eingeschobenen Stange 7 drücken und somit einen guten Presssitz mit der Stange 7 bereitstellen. Denkbar ist hier auch, dass diese Befestigung durch Rastelemente oder durch einen Bajonettverschluss vorgenommen werden kann. Wie weiter aus Fig. 5 zu entnehmen ist, ragen die Vorsprünge 23 jeweils in Aussparungen 24, die an dem hinteren Ende der Stange 7 angeordnet sind. Hierdurch wird der Drehformschluss hergestellt, so dass die Stange 7 wenn das Verriegelungselement 14 verdreht wird, entsprechend mitgedreht wird. Wie aus der Figur 4 zu erkennen ist, ist endseitig an dem Verriegelungselement 14 ein tellerartiges Formteil 20 angesetzt, welches im verriegelten Zustand an der Rückwand 11 anliegt. Um ein ungewolltes Zurückdrehen des Verriegelungselementes 14 zu unterbinden, ist in dem tellerartigen Formteil 20 eine federnde Rastnase 21 mit Blattfeder 26 ausgestanzt, die in einer bestimmten Stellung, hier beispielsweise der 90°-Stellung, zur Verdrehsicherung des Verriegelungselementes 14 in eine der beiden diametralen Öffnungen 19 in der Rückwand 11 einrastet. Wie in Fig. 2 dargestellt, ist das Verriegelungselement 14 in der verriegelten Position dargestellt. In dieser Position ragt die Rastnase 21 durch die diametrale Öffnungserweiterung 19 in das Gehäuseinnere. Es versteht sich von selbst, dass, wenn die Transportsicherung wieder gelöst wird, die Rastnase 21 entsprechend zu entrasten ist, so dass die 90°-Stellung wieder zurück gedreht werden kann, um auf diese Weise das Verriegelungselement 14 aus der Rückwand 11 entfernen zu können. Um eine einfache Handhabung zu gewährleisten, sind an dem tellerartigen Formteil 20 Griffelemente 22 angeformt. In einer zweckmäßigen Ausführungsform sind sie entsprechend wie die Stege 15 radial ausgerichtet. Zur Handhabung des Verriegelungselementes 14, insbesondere zum Einsetzen, gilt es nun entsprechend die Stege 15 so auszurichten, dass sie durch die Durchtrittsöffnung 17 jeweils der Lasche 12 und der Durchtrittsöffnung 18 der Rückwand 11 hindurch geführt werden können, bis das tellerartige Formteil 20 an der Rückwand 11 des Maschinengehäuses 2 anliegt. Dann wird gemäß des auf dem tellerartigen Formteil 20 angedeuteten Pfeils die Verdrehung des Verriegelungselementes 14 über die Griffelemente 22 vollzogen, so dass die Stege 15 aus ihrer Durchsteckposition heraus gedreht und somit die Verriegelung vor und hinter der Durchstecköffnung 17 von Lasche 12 und der Durchstecköffnung 18 der Rückwand 11 vollzogen wird. Somit ist auf einfache Art und Weise mit einem Formteil die Fixierung des Laugenbehälters 6 vorgenommen und das Waschaggregat 3 zu Transportzwecken gesichert.

## Patentansprüche

1. Waschmaschine (1) mit einem gegenüber dem Maschinengehäuse (2) schwingbeweglichen Waschaggregat( 3), umfassend neben einer Waschtrommel (5) auch einen die Waschtrommel (5) umgebenden Laugenbehälter (6), welches mittels einer aus wenigstens einer Stange (7) gebildeten Transportsicherung gegen Stöße gesichert ist, und die Stange (7) im gesicherten Zustand in Aufnahmeeinrichtungen (9) an einem vorderen Gehäuseteil (10) und in weiteren Aufnahmeeinrichtungen (8) an der Rückwand (11) des Maschinengehäuses (2) fixiert ist, und wobei die Stange (7) im Mittelbereich mit dem Aggregat (3) über den Laugenbehälter (6) mittels Laschen (12, 13) kraftschlüssig verbunden ist,
**dadurch gekennzeichnet,**
**dass** zur Sicherung des Aggregats (3) die Stangen (7) mit einem hülsen- oder rohrartigen Verriegelungselement (14) versehen sind, welches einerseits den Kraftschluss mit der Rückwand (11) des Gehäuses (2) sowie andererseits den Kraftschluss mit der der Rückseite zugewandten angeformten Lasche (12) an dem Laugenbehälter (6) herstellt.

2. Waschmaschine (1) nach Anspruch 1,
**dadurch gekennzeichnet,**
**dass** der Laugenbehälter (6) aus Kunststoff gefertigt ist und die Laschen (12, 13) einstückig am Laugenbehälter (6) angeformt sind.

3. Waschmaschine (1) nach Anspruch 1,
**dadurch gekennzeichnet,**
**dass** zur Verriegelung und Fixierung an dem rohrartigen Verriegelungselement (14) zumindest ein Steg (15) radial angeformt ist, der im Bereich der hinteren Lasche (12) und im Rückwandbereich entsprechend der Stärke der Lasche (12) und der Stärke der Rückwand jeweils eine Unterbrechung (16) aufweist.

4. Waschmaschine (1) nach einem der Ansprüche 1 bis 3,
**dadurch gekennzeichnet,**
**dass** die Durchstecköffnung (17) der Lasche (12) sowie die Durchstecköffnung (18) der Rückwand (11) im wesentlichen kreisförmig mit jeweils diametral angeordneten Aussparungen ausgebildet ist, wobei die Durchstecköffnungen derart bemessen sind, dass das Durchdringen des rohrförmigen Verriegelungselements (14) mit den angeformten Stegen (15) möglich ist.

5. Waschmaschine (1) nach Anspruch 1, 3 oder 4,
**dadurch gekennzeichnet,**
**dass** das rohrartige Verrieglungselement (14) aus einem Kunststoffformteil gebildet ist, welches endseitig auf die Stange (7) gestülpt ist.

6. Waschmaschine (1) nach Anspruch 5,
**dadurch gekennzeichnet,**
**dass** endseitig an dem Verrieglungselement (14) ein tellerartiges Formteil (20) angesetzt ist, welches im verriegelten Zustand an der Rückwand (11) anliegt.

7. Waschmaschine (1) nach Anspruch 6,
**dadurch gekennzeichnet,**
**dass** in dem tellerartigen Formteil (20) eine federnde Rastnase (21) zur Verdrehsicherung des Verriegelungselementes (14) angeordnet ist.

8. Waschmaschine (1) nach Anspruch 7,
**dadurch gekennzeichnet,**
**dass** die federnde Rastnase (21) mittels einer Blattfeder (26) mit dem tellerartigen Formteil (20) verbunden ist.

9. Waschmaschine (1) nach Anspruch 6,
**dadurch gekennzeichnet,**
**dass** an dem tellerartigen Formteil (20) nach außen gerichtete Griffelemente (22) angeformt sind.

## Claims

1. A washing machine (1) having a washing assembly (3) which is capable of oscillating relative to the appliance housing (2) and which includes a washing drum (5) and a suds container (6) enclosing the washing drum (5) and which further is protected against shocks by a shipping protection arrangement formed by at least one rod (7), said rod (7), when in the secured position, being fixed in holding receptacles (9) on a front housing part (10) and in further holding receptacles (8) on the rear wall (11) of the appliance housing (2), the rod (7) being connected in a force-locking manner to the assembly (3) in the central region via the suds container (6) by means of brackets (12, 13),
**characterized in that** in order to secure the assembly (3), the rods (7) are provided with a sleeve- or tube-like locking element (14) which, on the one hand, provides the force-fit with the rear wall (11) of the housing (2) and, on the other hand, the force-fit with the bracket (12) integrally formed on the suds container (6) and facing toward the rear wall.

2. The washing machine (1) as recited in Claim 1,
**characterized in that** the suds container (6) is manufactured from plastic and the brackets (12, 13) are integrally formed on the suds container (6) as one piece.

3. The washing machine (1) as recited in Claim 1,
**characterized in that** for purposes of locking and fixing, the tube-like locking element (14) has at least one rib (15) radially formed thereon, said at least one rib having a gap in the region of the rear bracket (12) and in the region of the rear wall, the gaps corresponding to the thickness of the bracket (12) and to the thickness of the rear wall, respectively.

4. The washing machine (1) as recited in one of Claims 1 through 3,
**characterized in that** the through-hole (17) of the bracket (12) and the through-hole (18) of the rear wall (11) are substantially circular in shape and each provided with recesses disposed in diametrical relationship, the through-holes being sized to allow passage of the tube-like locking element (14) and the ribs (15) integrally formed thereon.

5. The washing machine (1) as recited in Claim 1, 3 or 4,
**characterized in that** the tube-like locking element (14) is formed by a molded plastic part, which is slipped over the end of the rod (7).

6. The washing machine (1) as recited in Claim 5,
**characterized in that** a disk-like molded part (20) is provided on the end of the locking element (14), said disk-like molded part resting flat against the rear wall (11) in the locked position.

7. The washing machine (1) as recited in Claim 6,
**characterized in that** a resilient latching nose (21) is provided in the disk-like molded part (20) to secure the locking element (14) against rotation.

8. The washing machine (1) as recited in Claim 7,
**characterized in that** the resilient latching nose (21) is connected to the disk-like molded part (20) via a flat spring (26).

9. The washing machine (1) as recited in Claim 6,
**characterized in that** outwardly directed gripping elements (22) are integrally formed on the disk-like molded part (20).

## Revendications

1. Lave-linge (1) équipé d'un groupe de lavage (3) doué de mobilité oscillante vis-à-vis du carter (2) de la machine, comprenant, outre un tambour de lavage (5), un réceptacle de lessive (6) qui entoure ledit tambour de lavage (5) et est arrêté à l'encontre de chocs au moyen d'une protection de transport constituée d'au moins une tige (7), ladite tige (7) étant consignée à demeure, à l'état bloqué, dans des systèmes récepteurs (9) situés sur une partie antérieure (10) du carter et dans d'autres systèmes récepteurs (8) situés sur la paroi postérieure (11) du carter (2) de la machine, ladite tige (7) étant reliée mécaniquement au groupe (3) dans la région centrale, au moyen de pattes (12, 13), par l'intermédiaire du réceptacle de lessive (6),
**caractérisé par le fait**
**que**, en vue d'arrêter le groupe (3), les tiges (7) sont pourvues d'un élément de verrouillage (14) en forme de douille ou de tube instaurant, d'une part, l'assemblage mécanique avec la paroi postérieure (11) du carter (2) et, d'autre part, l'assemblage mécanique avec la patte (12) solidaire du réceptacle de lessive (6) et tournée vers la face postérieure.

2. Lave-linge (1) selon la revendication 1,
**caractérisé par le fait**
**que** le réceptacle de lessive (6) est fabriqué en matière plastique, et les pattes (12, 13) sont façonnées d'un seul tenant avec ledit réceptacle de lessive (6).

3. Lave-linge (1) selon la revendication 1,
**caractérisé par le fait**
**qu'**au moins une membrure (15) faisant radialement corps avec l'élément tubulaire de verrouillage (14), en vue du verrouillage et du blocage à demeure, présente une discontinuité respective (16) dans la région de la patte postérieure (12) et dans la région de la paroi postérieure, en concordance avec l'épaisseur de ladite patte (12) et avec l'épaisseur de ladite paroi postérieure.

4. Lave-linge (1) selon l'une des revendications 1 à 3,
**caractérisé par le fait**
**que** l'orifice d'emboîtement (17) de la patte (12), ainsi que l'orifice d'emboîtement (18) de la paroi postérieure (11), sont de réalisation pour l'essentiel circulaire à évidements respectivement pratiqués dans le sens diamétral, lesdits orifices d'emboîtement étant dimensionnés de manière à autoriser le passage traversant de l'élément tubulaire de verrouillage (14), conjointement aux membrures (15) solidaires.

5. Lave-linge (1) selon la revendication 1, 3 ou 4,
**caractérisé par le fait**
**que** l'élément tubulaire de verrouillage (14) revêt la forme d'une pièce venue de moulage en matière plastique enfilée sur l'extrémité de la tige (7).

6. Lave-linge (1) selon la revendication 5,
**caractérisé par le fait**
**qu'**une pièce moulée (20) en forme de coupelle, rapportée sur l'extrémité de l'élément de verrouillage (14), est en applique contre la paroi postérieure (11) à l'état verrouillé.

7. Lave-linge (1) selon la revendication 6,
**caractérisé par le fait**
**qu'**un bec crantable élastique (21) est disposé sur la pièce moulée (20) en forme de coupelle, en vue de l'arrêt rotatif de l'élément de verrouillage (14).

8. Lave-linge (1) selon la revendication 7,
**caractérisé par le fait**
**que** le bec crantable élastique (21) est relié, au moyen d'une lame de ressort (26), à la pièce moulée (20) en forme de coupelle.

9. Lave-linge (1) selon la revendication 6,
**caractérisé par le fait**
**que** des éléments de préhension (22), pointant vers l'extérieur, font corps avec la pièce moulée (20) en forme de coupelle.
